# EUROPÄISCHE PATENTSCHRIFT

(11) **EP 1 491 071 B1**
(45) Veröffentlichungstag und Bekanntmachung des Hinweises auf die Patenterteilung: **30.11.2005**
(21) Anmeldenummer: 03743805.8
(22) Anmeldetag: 15.02.2003
(51) Int. Cl.: H05B 1/02, H05B 3/00, H05B 3/34, G05D 23/24, H02H 5/04

(54) **HEIZVORRICHTUNG MIT FLEXIBLEM HEIZK RPER**
HEATING DEVICE WITH FLEXIBLE HEATING BODY
DISPOSITIF DE CHAUFFAGE A ELEMENT CHAUFFANT FLEXIBLE

(30) Priorität: 14.03.2002 DE 10211114
(43) Veröffentlichungstag der Anmeldung: 29.12.2004
(73) Patentinhaber: Beurer GmbH & Co., 89077 Ulm (DE)
(72) Erfinder: MERK, Ernst, 89264 Weissenhorn (DE); KÖHLER, Ralf, 89129 Langenau (DE)
(74) Vertreter: Fleck, Hermann-Joseph
(86) Internationale Anmeldenummer: PCT/EP2003/001533
(87) Internationale Veröffentlichungsnummer: WO 2003/077597

(56) Entgegenhaltungen:
- EP-A- 0 910 227
- DE-A- 4 019 698
- US-A- 5 420 397
- US-A1- 2001 008 236

## Beschreibung

Die Erfindung bezieht sich auf eine Heizvorrichtung mit einer in einem flexiblen Heizkörper integrierten und über ein Anschlusskabel an eine Versorgungsspannung anschließbaren elektrischen Heizleiteranordnung, einem mit dieser und weiteren Elementen einschließlich einem Steuerglied für einen Heizstrom gebildeten Heizkreis und mit einer zum Variieren des Heizstroms und Regeln der Temperatur an das Steuerglied angeschlossenen Ansteuerschaltung.

Eine derartige Heizvorrichtung ist in etwa in der EP 0 562 850 A2 angegeben, wobei es insbesondere um eine Schaltung zum Schutz der in dem flexiblen Heizkörper integrierten elektrischen Heizleiteranordnung vor einer Übertemperatur geht. Desweiteren weist die dabei vorgesehene Ansteuerschaltung auch eine Temperaturregelschaltung auf, mit der für die Aufrechterhaltung einer gewünschten Temperatur ein Heizstrom über ein Steuerglied in Form eines Thyristors z.B. mittels Phasenanschnittsteuerung variiert wird. Auch andere Ausführungsarten des Steuerglieds, beispielsweise ein mechanischer, thermischer oder anderer elektronischer Schalter sind genannt. Denkbar ist auch eine Ansteuerung mit Pulspaketen.

Der Erfindung liegt die Aufgabe zugrunde, eine Heizvorrichtung der eingangs genannten Art bereit zu stellen, die insbesondere hinsichtich einer sicheren Steuerung und Überwachung des Heizkreises Vorteile bietet.

Diese Aufgabe wird mit den Merkmalen des Anspruches 1 gelöst. Hiernach ist vorgesehen, dass die Sicherheitsschaltung eine Fehlersensoreinrichtung aufweist und dass in dem Heizkreis ein über die Sicherheitsschaltung ansteuerbares zusätzliches Steuerglied in Reihe zu dem ersten Steuerglied angeordnet ist, wobei die Sicherheitsschaltung auch oder nur auf einen Fehler der Ansteuerschaltung anspricht und den Heizstrom durch Ansteuerung des zusätzlichen Steuerglieds unterbricht.

Mit diesen Maßnahmen wird eine verbesserte Fehlererkennung und eine verbesserte Reaktion beim Auftreten eines Fehlers ermöglicht.

Ein für die Fehlerkennung und eine sichere Reaktion bei Auftreten eines Fehlers zum Unterbinden einer Störung oder eines gefährlichen Zustandes werden dadurch begünstigt, dass die Sicherheitsschaltung einen Bewertungsteil aufweist, der mit einem Ansteuerungsteil der Ansteuerschaltung oder mit dem Heizkreis zum Abgreifen mindestens eines charakteristischen Signalzustands oder charakteristischer Signalzustandsänderungen in elektrischer Verbindung steht, und dass die Sicherheitsschaltung derart ausgebildet ist, dass sie bei Erfassen des mindestens einen charakteristischen Signalzustandes oder der charakteristischen Signalzustandsänderungen das zusätzliche Steuerglied zum Unterbrechen des Heizstroms ansteuert.

Für die Auswerte- und Steuerungsfunktionen sind weiterhin die Maßnahmen vorteilhaft, dass der Ansteuerungsteil als digitaler Schaltungsteil ausgebildet ist und der Signalzustand oder die Signalzustandsänderung mindestens ein digitales Signal betreffen.

Eine sichere Erkennung wird dadurch unterstützt, dass der Signalzustand oder die Signalzustandsänderung zweier getrennter, im Normalbetrieb komplementärer oder im Normalzustand gleicher Signale mittels der Sicherheitsschaltung abgegriffen ist.

Ein vorteihafter Aufbau ergibt sich dabei dadurch, dass das mindestens eine digitale Signal an mindestens einem Ausgangsanschluss des digitalen Schaltungsteils abgegriffen ist.

Ein einfacher Schaltungsaufbau wird z.B. dadurch erhalten, dass zwischen dem Ausgangsanschluss und dem zusätzlichen Steuerglied ein Schaltungsteil lediglich mit einem Kondensator und einem Widerstand angeordnet ist.

Eine für den Aufbau günstige Ausführung besteht darin, dass die Sicherheitsschaltung als Bewertungsteil eine Transistorstufe aufweist, die eingangsseitig mit einem Basisanschluss und mit einem Emitteranschluss oder Kollektoranschluss zum Abgreifen des zumindestens einen Signalzustandes oder der Signalzustandsänderungen an zwei getrennten Anschlüssen des Ansteuerungsteils angeschlossen ist und ausgangsseitig über den Kollektoranschluss oder den Emitteranschluss mit einem Steueranschluss des zusätzlichen Steuerglieds zu dessen Ansteuerung in Verbindung steht. Der Transistor kann dabei ein Bipolartransistor oder auch ein Feldeffekt-Transistor sein, wobei dann der Basisanschluss, Emitteranschluss und Kollektoranschuss dem Gate-Anschluss, Drain- bzw. Source-Anschluss entsprechen. Auch eine andere Halbleiterschaltungsanordnung ist denkbar, beispielsweise mit CMOS-Logik oder Analogschaltern.

Eine für die Funktion weitere günstige Ausführungsform der Heizvorrichtung ergibt sich dadurch, dass der Signalzustand oder die Signalzustandsänderung in dem Heizkreis oder in einem von dem Ansteuerungsteil zu dem ersten Steuerglied führenden Ansteuerzweig abgegriffen ist.

Ein vorteilhafter Aufbau besteht dabei darin, dass die Sicherheitsschaltung als Bewertungsteil eine Transistorstufe aufweist, die eingangsseitig mit ihrem Basisanschluss an dem Heizkreis oder dem Ansteuerzweig angeschlossen ist und ausgangsseitig mit ihrem Emitteranschluss oder Kollektoranschluss an dem Steueranschluss des zusätzlichen Steuerglieds angeschlossen ist.

Für den sicheren Betrieb der Heizvorrichtung sind weiterhin die Maßnahmen von Vorteil, dass die Ansteuerschaltung des Weiteren zum Abgreifen einer von der Temperatur der Heizleiteranordnung abhängigen elektrischen Messgröße über einen Koppelzweig an den Heizkreis gekoppelt ist und einen Regelkreis mit einer Digitalisierstufe einer digitalen Schaltungsanordnung zum Ansteuern des Steuerglieds in Abhängigkeit einer Abweichung zwischen einem Istwert und einem Sollwert aufweist und dass die Ansteuerschaltung derart ausgebildet ist, dass die Ansteuerung des Steuerglieds zum Einregeln einer eingestellten Temperatur des Heizkörpers auf der Grundlage von in der Digitalisierstufe gebildeten digitalen Daten erfolgt.

Zum Bilden des Istwertes ist vorteilhaft vorgesehen, dass die Messgröße mittels eines im Heizkreis gebildeten Spannungsteilers abgegriffen ist, der einerseits mit der einen temperaturabhängigen Widerstand bildenden Heizleiteranordnung und andererseits mit mindestens einem Widerstandselement gebildet ist. Die ohnehin vorhandene Heizleiteranordnung wird dabei auch als Temperatursensor genutzt.

Ein günstiger Aufbau der Ansteuerschaltung, insbesondere des Regelkreises, ergibt sich dadurch, dass die Messgröße über einen Zuführzweig einem der Digitalisierstufe vorgeschalteten analogen Zeitglied mit einer Widerstand/Kondensatorschaltung zugeführt ist, dass die Digitalisierstufe zum Bilden eines digitalen Istwertes ein Zeitmessglied aufweist und der digitale Istwert einem Istzeitwert bis zum Erreichen einer vorgegebenen oder vorgebbaren Ladespannung des Kondensators entspricht, dass in der Digitalisierstufe als Sollwert ein Sollzeitwert vorgegeben oder vorgebbar ist, und dass zum Heizen die Ansteuerung des Steuerglieds in Abhängigkeit von einer Abweichung des Istzeitwertes von dem Sollzeitwert erfolgt.

Weitere vorteilhafte Ausgestaltungen bestehen darin, dass in dem Heizkreis auf dem Heizkörper oder außerhalb desselben eine Schmelzsicherung angeordnet ist, und weiterhin darin, dass die Heizleiteranordnung nur zwei aus dem Heizkörper herausgeführte Heizleiterenden aufweist, die an Anschlusspunkten mit einer zweiadrigen Anschlussleitugn direkt, über eine 2-polige Stecker/Kupplungseinheit oder eine Hot Lead-Verbindung verbunden ist, sowie darin, dass die Anschlusspunkte innerhalb eines Schnurzwischenschaltgehäuses liegen.

Die Erfindung wird nachfolgend anhand von Ausführungsbeispielen unter Bezugnahme auf die Zeichnungen näher erläutert. Es zeigen:
- Fig. 1A und 1B: schematische Darstellungen einer elektrischen Schaltung und einer abgewandelten elektrischen Schaltung einer Heizvorrichtung mit einer zusätzlichen Sicherheitseinrichtung,
- Fig. 2: eine schematische Darstellung einer weiteren elektrischen Schaltung einer Heizvorrichtung mit einer abgewandelten zusätzlichen Sicherheitseinrichtung und
- Fig. 3: Spannungsverläufe eines Zeitglieds, aufgetragen über der Zeit zum Herleiten eines Istwertes, Sollwertes und Referenzwertes.

In Fig. 1A ist eine Heizvorrichtung mit einem flexiblen Heizkörper 1 gezeigt, z.B. in Form einer Heizdecke, eines Heizkissens oder Wärmeunterbetts, in dem eine Heizleiteranordnung 1.1 integriert und eine Schmelzsicherung F1 untergebracht sind, und mit einer auf einen Heizkreis 3 einwirkenden Ansteuerschaltung 2, mit der ein durch den Heizkreis 3 mit der Heizleiteranordnung 1.1 fließender Heizstrom iH zum Einregeln einer gewünschten Temperatur variierbar ist. Zur elektromagnetischen Feldregulierung können dabei die Heizleiter mit einem in einer Richtung bezüglich des Stromes angeordneten Innenleiter und in entgegengesetzter Richtung angeordnetem Außenleiter verbunden sein, wie an sich bekannt.

Der an eine Versorgungsspannung UV, beispielsweise eine Netzspannung, eine andere transformierte Spannung oder eine Gleichspannung, angeschlossene und mittels Schalter S1, S2 von dieser trennbare Heizkreis 3 weist im Anschluss an die Heizleiteranordnung 1.1 und die Schmelzsicherung F1 zwei hintereinander liegende Steuerglieder THY2 und THY1 in Form von Thyristoren oder Triacs oder anderen Halbleiterschaltern oder elektronisch betätigbaren mechanischen Kontakten sowie einen Spannungsteilerwiderstand R21 auf, der mit seinem von dem Steuerglied THY1 abgelegenen Anschluss an Masse liegt und mit der Heizleiteranordnung 1.1 einen Spannungsteiler bildet. Die Heizleiter Rhz1, Rhz2 der Heizleiteranordnung 1.1 sind vorzugsweise mittels eines bei einer geeigneten Temperatur schmelzenden Isolators voneinander isoliert und als Innenleiter und Außenleiter einer Heizkordel miteinander verbunden, wie an sich bekannt, wodurch auch eine Kompensation des elektromagnetischen Feldes erreicht wird. Die Heizleiteranordnung 1.1 ist an z.B. zwei Anschlusspunkten A, B im Randbereich des flexiblen Heizkörpers 1 oder an einem kurzen Kabelstück mit einer Stecker/Kupplungseinheit in dem Heizkreis 3 lösbar gekoppelt oder aber über diese mit festen Anschlusskabeln verbunden. Die Schmelzsicherung F1 kann auch außerhalb des flexiblen Heizkörpers 1 in dem Heizkreis 3, beispielsweise der Stecker/Kupplungseinheit angeordnet sein. Die Heizleiter Rhz1, Rhz2 besitzen einen temperaturabhängigen Widerstand, beispielsweise mit einem positiven Temperaturkoeffizienten (PTC-Effekt) oder negativen Temperaturkoeffizienten (NTC-Effekt), so dass der zusammen mit dem Spannungsteilerwiderstand R21 gebildete Spannungsteiler temperaturabhängig ist. Mehrere Heizkreise 3 können parallel oder in Serie vorgesehen sein, wobei in dem Heizkörper 1 entsprechend mehrere Heizkordeln angeordnet sind.

Die Ansteuerschaltung 2 ist über einen Koppelzweig 5 zum Abgriff der mittels des Spannungsteilers aus dem Spannungsteilerwiderstand R21 und der Heizleiteranordnung 1.1 gebildeten Teilspannung sowie über einen Ansteuerzweig 9 an einen Steuereingang des Steuerglieds THY1 angeschlossen und weist eine über eine Energieversorgung 4 versorgte digitale Schaltungsanordnung 2.1, die beispielsweise als Mikrorechner, Mikrocontroller, spezielle integrierte Schaltungsanordnung (ASIC), CMOS-Gatter oder dgl. ausgebildet ist, sowie ferner ein in einem Ladezweig 7 und Sollwertzweig 6 eingebundenes Zeitglied aus einer Widerstand/Kondensatorschaltung R7, C6 und einen an der Versorgungsspannung UV liegenden weiteren Spannungsteiler 8 mit festen Widerständen R12, R15 und einem einstellbaren Widerstand P1 auf, wobei in dem positiven Potentialanschluss zu der Versorgungsspannung UV eine weitere Diode D2 in Durchlassrichtung eingefügt ist. Dabei ist die weitere Diode D2 so angeordnet, dass die gesamte Ansteuerschaltung 2 über diese an die Versorgungsspannung UV angeschlossen ist.

An dem weiteren Spannungsteiler 8 ist zwischen den beiden festen Widerständen R12, R15 zum Bilden des Sollwertzweiges 6 eine mit dem einstellbaren Widerstand in Form des Potentiometers P1 einstellbare Teilspannung abgegriffen, die entsprechend einer gewünschten Temperatur des Heizkörpers 1 wählbar ist. Das Potentiometer P1 liegt dabei zwischen dem masseseitigen festen Widerstand R15 und Masse Gnd. Die an dem weiteren Spannungsteiler 8 abgegriffene Teilspannung wird über einen an die digitale Schaltungsanordnung 2.1 zum Öffnen und Schließen an einen Anschluss Switch angeschlossenen steuerbaren Schalter S3 an den Kondensator C6 angelegt. Der Kondensator C6 ist damit mit seinem einen Anschluss über den Lade-Widerstand R7 zum Aufladen an den positiven Pol der Versorgungsspannung UV und mit seinem anderen Anschluss über den steuerbaren Schalter S3 und den festen Widerstand R15 und das Potentiometer P1 zum Bilden des Sollwertzweiges 6 an Masse angeschlossen, wobei der Sollwertzweig 6 zum Bilden eines Sollwerts zeitweilig mittels des steuerbaren Schalters S3 entsprechend einem in der digitalen Schaltungsanordnung 2.1 festgelegten Ansteueralgorithmus geschlossen werden kann. Der mit dem Lade-Widerstand R7 verbundene Anschluss des Kondensators C6 ist zum Erfassen einer Ladespannung zudem mit einem Eingangsanschluss der digitalen Schaltungsanordnung 2.1 zum Erfassen der Ladespannung und Zuführen zu einer Digitalisierstufe 2.11 verbunden, während der andere Anschluss des Kondensators C6 vorzugsweise an einen Entladeanschluss (Discharge) der digitalen Schaltungsanordnung 2.1 angeschlossen ist, um eine gesteuerte vollständige Entladung des Kondensators C6 vorzunehmen. Zudem ist dieser andere Anschluss des Kondensators C6 über den Koppelzweig 5 mit einem Widerstand R14 zum Abgreifen der Teilspannung an dem Widerstand R21 des Heizkreises 3, d.h. einer aktuellen Messgröße in Abhängigkeit der Temperatur der Heizleiteranordnung 1.1 und damit des Heizkörpers 1 angeschlossen, wobei der Anschlusspunkt in dem Heizkreis 3 zwischen dem Steuerglied THY1 und dem Spannungsteilerwiderstand R21 liegt. Der Ansteuerzweig 9 enthält einen Widerstand R11 und ist an einen Steueranschluss Trig1 der digitalen Schaltungsanordnung 2.1 angeschlossen, um eine Temperaturregelung des Heizkörpers 1 in Abhängigkeit von einem Sollwert/Istwertvergleich vorzunehmen, wobei mittels der digitalen Schaltungsanordnung 2.1 geeignete Regelalgorithmen vorgegeben bzw. programmiert werden können.

Alternativ kann der Entladeanschluss Discharge auch entfallen. Anstelle Teilspannungen über die Widerstände R7 und R12 zu erzeugen, können auch entsprechende vom Lastkreis (Heizung) getrennte Gleichspannungen angelegt werden, so dass die Widerstände R7 und R12 eingespart werden. Weiterhin können verschiedene Sollwerte auch in der digitalen Schaltungsanordnung vorgegeben und über zugeordnete Anschlüsse abgegriffen werden, die mittels Umschalter geeignet kontaktiert werden können. Dadurch lassen sich die Widerstände R12, R15, P1 und der Schalter S3 ersetzen. Die Vorgabe des Sollwertes erfolgt dann nicht über den veränderten Widerstand P1, sondern mittels Umschalter. Beispielsweise kann dafür ein temperaturstabilisierter Zeittakt oder eine Referenzzeit in der digitalen Schaltungsanordnung 2.1 vorgesehen werden.

Die digitale Schaltungsanordnung 2.1 ist andererseits über einen Anschluss Vcc an die Energieversorgung 4 und mittels eines Masseanschlusses Gnd an Massepotential gelegt. Zudem bestehen über einen Synchronisieranschluss Sync, einen Anzeigeanschluss Anz sowie einen Rücksetzanschluss Reset weitere Verbindungen der digitalen Schaltungsanordnung 2.1 mit der Energieversorgung 4, wobei an dem Synchronisieranschluss Sync ein Widerstand R2 und an den Anzeigeanschluss Anz eine Anzeige, beispielhaft in Form einer Leuchtdiodenanzeige LED sowie eine Widerstandsanordnung R3 angeschlossen sind. Die Energieversorgung 4 ihrerseits liegt einerseits an Masse und andererseits über einen Widerstand R1 und die weitere Diode D2 an der Versorgungsspannung UV.

Außerdem liegt in dem Heizkreis 3 vor dem Steuerglied THY1 in Reihe zu diesem ein zusätzliches Steuerglied THY2, und die Ansteuerschaltung 2 weist eine an dieses angeschlossene Sicherheitsschaltung 10 auf. Das Steuerglied THY2 kann dabei entsprechend dem Steuerglied THY1 als Thyristor oder anderer elektronischer oder elektronisch ansteuerbarer Schalter ausgebildet sein oder kann einen getrennten oder einen integrierten Teil des Steuerglieds THY1 bilden.

Die Sicherheitsschaltung 10 weist eine Transistorstufe mit einem PNP-Transistor T2 auf, der mit seiner Basis über ein RC-Glied an einen ersten Sicherheitsanschluss Trig 2, wobei ein Basisvorwiderstand R10 an der Basis und ein zweiter Kondenator C5 an dem Sicherheitsanschluss Trig 2 angeschlossen ist, und der mit seinem Emitter an einen zu dem ersten komplementären zweiten Sicherheitsanschluss Out der digitalen Schaltungsanordnung 2.1 angeschlossen ist. Mit dem Kollektor ist der Transistor T2 über einen Steuerwiderstand R13 an einen Steueranschluss des zusätzlichen Steuerglieds THY2 angeschlossen.

Im Folgenden wird der Funktionsablauf bei der Temperaturregelung anhand der in Fig. 1 gezeigten Heizvorrichtung und von in Fig. 3 gezeigten Ladekurven des Kondensators C6 näher erläutert, aus denen ein Referenzwert, der Istwert bei verschiedenen Temperaturen der Heizleiteranordnung 1.1 und der Sollwert hergeleitet werden. Der Referenzwert, der Sollwert und der Istwert werden jeweils aus den Ladekurven des Kondensators C6 bei unterschiedlichen Beschaltungen bestimmt, die mittels der digitalen Schaltungsanordnung 2.1 gesteuert werden, wobei die Ladezeiten des Kondensators C6 auf eine bestimmte Ladespannung mittels einer in der digitalen Schaltungsanordnung 2.1 vorgesehenen Digitalisierstufe 2.11 bestimmt werden. In der digitalen Schaltungsanordnung 2.1 ist ein digitales Zeitmessglied mit einem festen Zeittakt und einem Zähler vorgesehen. Durch den Vergleich des Istwertes in Form eines Istzeitwertes und des Sollwertes in Form eines Sollzeitwertes wird über die Zuführung des Heizstromes iH mittels des Steuergliedes THY1, d.h. über Heizen oder Nichtheizen entschieden.

Für die Ermittlung des Referenzwertes wird vorliegend beispielsweise während einer negativen Halbwelle der Versorgungsspannung UV, die beispielsweise die Netzspannung ist, der Kondensator C6 über die Anschlüsse Istw/Ref und Discharge vollständig entladen. Während der Referenzmessung sind der steuerbare Schalter S3 und der Lastschalter in Form des Steuerglieds THY1 nicht angesteuert, d.h. offen. Über den Synchronisieranschluss Sync wird ein Nullspannungsdurchgang jeder positiven Halbwelle erfasst und nach dem Nulldurchgang beginnt der Aufladevorgang des Kondensators C6 in Abhängigkeit von den Widerständen R7, R14, R21 und der weiteren Diode D2, bis ein digitaler Schaltpegel an dem Referenzeingang der digitalen Schaltungsanordnung 2.1 erreicht ist. Bei 50 Hz Netzfrequenz beträgt die Ladezeit nach Fig. 2 z.B. 5,8 ms, die den Referenzwert bildet.

Zum Bilden des Istwertes wird der gesteuerte Schalter S3 nicht angesteuert, bleibt also offen, wogegen das Steuerglied THY1 angesteuert, d.h. der Heizkreis 3 geschlossen ist. Bedingt durch den Stromfluss über die von den Heizleitern gebildeten Heizwiderstände Rhz1 und Rhz2, die Schmelzsicherung F1, die Diode D01, das Steuerglied THY1 und den Spannungsteilerwiderstand R21 entsteht ein temperaturproportionaler Spannungsabfall U21 an dem Spannungsteilerwiderstand R21. Beispielsweise beträgt die Teilspannung in Form des Spannungsabfalls U21 bei 20° C Heizleitertemperatur ca. 1 V (Spitze der positiven Sinushalbwelle) und bei maximaler Temperatur (80° C) ca. 0,7 V. Bedingt durch den parallelen Anstieg der positiven Ladespannung an dem Lade-Widerstand R7 und die Anhebung mittels der Teilspannung U21 verkürzt sich der Ladevorgang an dem Kondensator C6 bis zum Erreichen des Schaltpegels auf eine Ladezeit bzw. einen Istzeitwert von ca. 4,7 ms bei 20° C. Ändert sich durch die Erwärmung der Heizleiteranordnung 1.1 auf 70° C infolge des PTC-Effektes die Teilspannung U21 auf ca. 0,75 V im Maximum der Sinushalbwelle, so erfolgt der Ladevorgang des Kondensators C6 in ca. 5,0 ms.

Zur Bildung des Sollwertes in Form des Sollzeitwertes wird bei nicht angesteuertem Steuerglied, d.h. bei offenem Heizkreis 3 und eingeschaltetem, d.h. geschlossenem steuerbaren Schalter S3 die Ladespannung des Kondensators C6 bei maximaler Temperatureinstellung (80° C) durch das Potentiometer P1 um ca. 0,7 V (Maximum der positiven Sinushalbwelle) angehoben. Dies entspricht der Teilspannung U21 bei maximaler Temperatur. Das ergibt an dem Kondensator C6 eine Ladezeit bis zum Schaltpegel von 5,1 ms (Sollzeitwert bei 80° C). Der Sollwertzweig 6 ergibt sich dabei durch die Bauteile weitere Diode D2, Widerstand R7, Kondensator C6, steuerbarer Schalter S3, Widerstand R15 und einstellbarer Widerstand P1 in Verbindung mit dem Widerstand R12 des weiteren Spannungsteilers 8, wobei der steuerbare Schalter S3 mittels der digitalen Schaltungsanordnung 2.1 über den Anschluss Switch angesteuert ist.

Beim Ablauf der Temperaturregelung wird zunächst der Referenzwert ermittelt, danach werden der Sollwert und der Istwert als Sollzeitwert und Istzeitwert bestimmt. Durch den Vergleich der Ladezeiten an dem Kondensator C6, der aufgrund der hergeleiteten digitalen Daten des Istzeitwertes und des Sollzeitwertes durchgeführt wird, wird dann über Heizen oder Nichtheizen entschieden. Bei Erreichen der Maximaltemperatur ergeben sich gleiche Ladezeiten an dem Kondensator C6 (wobei die Teilspannung U21 0,7 V beträgt), d.h. vorliegend 5,1 ms. Daraufhin wird die Ansteuerung des Steuergliedes THY1 unterbrochen und eine Pausenzeit von ca. 1 s eingefügt. Danach werden jeweils der Referenz, Soll und Istwert innerhalb von 3 Netzhalbwellen ermittelt. Durch einen weiteren Vergleich wird wieder über Heizen oder Nichtheizen entschieden. Bei Nichtheizen wird wiederum eine Pause von 1 s eingefügt. Dieser Ablauf wiederholt sich.

Im Einzelnen kann der Vergleich von Sollwert und Istwert in der digitalen Schaltungsanordnung 2.1 auch anderen Regelalgorithmen zugeführt werden, um den Heizstrom iH in dem Heizkreis 3 über das Steuerglied THY1 in Abhängigkeit von einem gewünschten zeitlichen Temperaturverhalten und/oder in Abhängigkeit von der Art des flexiblen Heizkörpers 1, beispielsweise einer Wärmedecke, einem Heizkissen oder Wärmeunterbett durchzuführen. Mit einem Mikrorechner oder Mikrocontroller kann ein geeigneter Regelalgorithmus leicht programmiert werden, wobei insbesondere auch Sicherheitsbestimmungen Rechnung getragen werden kann.

Eine Möglichkeit der Temperaturregelung besteht darin, eine Sollwertüberhöhung und eine geführte Sollwertreduzierung auf einen Nennwert zu verwirklichen. Bedingt durch die thermische Verzögerung des Anstiegs der Oberflächentemperatur des Heizkörpers 1 auf die Heizleitertemperatur infolge schlechter Wärmeleitung der Materialien des flexiblen Heizkörpers 1 ist es z.B. wünschenswert, den Temperaturanstieg zu verbessern. Eine Lösung hierzu bietet die Festlegung einer nach dem Einschalten der Heizvorrichtung zeitbedingten Erhöhung einer SollwertTemperatur. Um bei einem bereits vorgewärmten Heizkörper eine Überhöhung der Oberflächentemperatur zu erreichen, wird der Sollwert für die Regelung durch ein optimiertes Verfahren vorgegeben. Dies kann durch die Ermittlung der Differenz zwischen Sollwert und Istwert und einem davon abhängigen errechneten zeitweiligen Nachheizen nach Erreichen der Sollwert-Temperatur führen. Alternativ kann auch ein errechneter höherer Sollwert für die Regelung z.B. aus einem Soll und Istwert-Temperaturvergleich festgesetzt werden. Ist also die Sollwert/Istwert-Differenz beim Einschalten groß, so wird eine große Sollwertüberhöhung festgelegt. Die Überhöhung wird dann z.B. solange konstant oder verändert beibehalten, bis der Istwert mit dem überhöhten Sollwert übereinstimmt. Danach beginnt dann eine aus der Sollwertüberhöhung abgeleitete Temperaturabstufung. Auf diese Weise ergibt sich der Vorteil, dass die Oberflächentemperatur keinen Einbruch zeigt. Ist hingegen die Sollwert/Istwert-Differenz beim Einschalten gleich wie bei einem laufenden Betrieb, so werden keine Sollwertüberhöhung und keine geführte Sollwertreduzierung auf Nennwert durchgeführt. Entsprechende Parameter für die Beurteilung der Sollwert/Istwert-Differenz können in der digitalen Schaltungsanordnung 2.1 gespeichert werden. Je nach Art des flexiblen Heizkörpers 1, z.B. Heizkissen, Wärmeunterbetten oder Wärmedecken, kann dabei auch eine unterschiedliche Berechnungsmethode für die Sollwertüberhöhung vorgesehen werden. Dies kann z.B. durch Auswertung einer gespeicherten Software oder mittels programmierter Digitaleingänge oder aber durch zeitgesteuerte Zuschaltung oder Umschaltung auf eine andere Sollwertstufe realisiert werden.

Die bereits beschriebene Referenzmessung kann vorteilhaft zur Erkennung von Fehlern genutzt werden. Dazu kann der gemessene Referenzwert der Ladezeit mit dem Sollwert und/oder dem Istwert verglichen werden und anhand des Vergleichsergebnisses aufgrund vorbekannter bzw. gespeicherter oder eingegebener Werte ein Fehler der Elektronik, z.B. Kurzschluss in dem Steuerglied THY1 oder im Zusammenhang mit dem steuerbaren Schalter S3 erkannt werden.

Aufgrund von Plausibilitätsvergleichen können die Fehler genau lokalisiert und zur Anzeige gebracht werden. Die Anzeige kann von einer einfachen Leuchtanzeige bis zu einer variablen Displayanzeige ausgelegt werden, wobei die Ansteuerung mittels der digitalen Schaltungsanordnung 2.1 unterschiedlich, z.B. als blinkende Warnanzeige oder auch akustisch ausgebildet sein kann.

Die Abschaltung der Heizvorrichtung kann mittels einfacher oder mehrfacher Zeitschaltung erfolgen, wobei Abschaltzeiten fest oder separat schaltbar integriert sein können. Bei längerem Betrieb kann eine Temperaturabsenkung durch entsprechende Programmierung der digitalen Schaltungsanordnung 2.1 vorgesehen sein, um Hautverbrennungen durch dauernd hohe Oberflächentemperaturen des Heizkörpers zu vermeiden. Hierzu kann ab einer bestimmten Sollwert-Temperatur eine zeitabhängige Sollwertabstufung oder sogar Abschaltung der Heizung vorgesehen sein.

Mittels der Anzeigevorrichtung, vorliegend beispielsweise als Anzeigeeinheit LED angegeben, können die verschiedenen Betriebszustände der Heizvorrichtungen, z.B. Sollwertreduzierung, Zeitabschaltung oder dgl. einem Benutzer auf vielfältige Weise, z.B. mittels Farbe, Ziffern, Symbolen, Texten oder dgl. angezeigt werden. Dabei können Blinkbetrieb, wechselnde Farben, Flash-Anzeige oder ähnliches vorgesehen sein und auch eine Ton, Sprach oder Vibrationsanzeige realisiert werden. Ein Vibrationsalarm kann beispielsweise im Heizkörper oder einem Schnurschalter bis zum Absenken der Sollwert-Temperatur vorgesehen sein, um z.B. durch wiederkehrenden Betrieb ein Einschlafen des Benutzers während kritischer Phasen zu vermeiden.

Die in Fig. 1A gezeigte Sicherheitsschaltung 10 erfasst die Zustände an den Sicherheitsanschlüssen Trig 2 und Out, wobei die Zustände an den dort anliegenden digitalen Signalen immer zueinander komplementär sind und auf einer dynamischen Ansteuerung beruhen. Beim Nichtheizen liegen die Ansteuersignale an den Anschlüssen Trig 1 und Out auf logisch Null und an dem Anschluss Trig 2 auf logisch Eins-Pegel. Zum Heizen werden die digitalen Signale an den Anschlüssen Out und Trig 1 auf Eins und an dem Anschluss Trig 2 auf Null gesetzt. Die komplementäre und dynamische Ansteuerung der Ausgänge an den Anschlüssen Out und Trig 2 hat den Vorteil, dass beim Ausfall der digitalen Schaltungsanordnung 2.1, insbesondere in Form eines Mikrocontrollers im statischen Dauer-Rücksetzzustand, bei dem alle Ausgänge in der Regel auf Eins liegen, oder bei Stehenbleiben eines Programmzählers der Heizstrom iH immer unterbrochen, d.h. die Heizung abgeschaltet wird. Um bei einem Programmabsturz des Mikrocontrollers eine nicht zufällige Synchronisation der Ansteuerung des Steuerglieds THY1 zuzulassen, sollte die Ansteuerung des zusätzlichen Steuerglieds THY2 nur jeweils bis maximal 250 µs nach einem Nulldurchgang des Ansteuersignals erfolgen.

Die in den Fig. 1B und 2 gezeigte Heizvorrichtung arbeitet bis auf die Sicherheitsschaltungen 10' bzw. 10" entsprechend der Heizvorrichtung nach Fig. 1A und ist insoweit auch entsprechend aufgebaut.

Die Sicherheitsschaltung 10' nach Fig. 1B ist vom Aufbau her ähnlich wie die Sicherheitsschaltung 10 gem. Fig. 1A, jedoch ist hierbei davon ausgegangen, dass an den Sicherheitsanschlüssen Out und Trig 2 gleiche Signalzustände der digitalen Signale vorliegen, wobei die Ansteuerung ebenfalls dynamisch ist. Hierbei ist der Transistor T2' als bipolarer NPN-Transistor T2' ausgeführt, wobei der Kollektor an dem Anschluss Out liegt, während der Emitter über den Steuerwiderstand R13 an den Steueranschluss des zusätzlichen Steuerglieds THY2 angeschlossen ist. Die Basis des Transistors T2' liegt entsprechend dem Ausführungsbeispiel nach Fig. 1A über ein RC-Glied an dem anderen Sicherheitsanschluss Trig 2.

Die Sicherheitsschaltung 10' nach Fig. 1B trägt einer digitalen Schaltungsanordnung 2.1 Rechnung, bei der ein Rücksetzzustand sich nicht auf alle Logikelemente erstreckt. Beispielsweise kann dies der Fall sein, wenn die Ansteuerschaltung 2 getrennte Schaltungsteile für die Ansteuerung des Steuerglieds THY1 und des zustätzlichen Steuerglieds THY2 in der digitalen Schaltungsanordnung besitzt.

Eine gegenüber den Sicherheitsschaltungen 10, 10' andere Sicherheitsschaltung 10" ist in Fig. 2 gezeigt. Auch hierbei weist die Sicherheitsschaltung einen Bewertungsteil mit einem Transistor T1, beispielsweise in Form eines bipolaren NPN-Transistors auf. Der Kollektoranschluss liegt an einer Versorgungsspannung Vcc, die beispielsweise von der Versorgungsspannung Vcc der Energieversorgung 4 abgegriffen ist, während der Emitteranschluss wie bei dem Ausführungsbeispiel nach Fig. 1B über einen Ansteuerwiderstand R13 an dem Steueranschluss des in dem Heizkreis 3 liegenden zusätzlichen Steuerglieds THY2 angeschlossen ist. Die Basis des Transistors T1 ist über einen Ladezweig 11 mit Ladewiderständen R5, R10' und einer Diode D4 an die Versorgungsspannung UV der Heizvorrichtung angeschlossen, wobei zwischen den Ladewiderständen R5 und R10' ein Anschlusspunkt zwischen dem Steuerglied THY1 und dem zusätzlichen Steuerglied THY2 an den Heizkreis 3 angeschlossen ist. Die Diode D4 liegt mit ihrer Anode an dem Ladewiderstand R10' und mit ihrer Kathode an einem Anschlusspunkt des Basiszweigs, an dem die Basis über einen Basiswiderstand R4 angeschlossen ist und weiterhin ein (negativer) Pol eines weiteren Kondensators C1, die Anode einer weiteren Diode D3 und ein nach Masse geführter weiterer Widerstand R3 angeschlossen sind. Der (positive) Anschluss des weiteren Kondensators C1 und die Kathode der weiteren Diode D3 sind an die Versorgungsspannung Vcc gelegt.

Die Sicherheitsschaltung 10" nach Fig. 2 ist als eine Art Watchdog aufgebaut und basiert auf einer dynamischen Ansteuerung des Steuerglieds THY1, des eigentlichen Lastschalters für den Heizkreis 3, in einem bestimmten Tastverhältnis von z.B. 95 % Ein- und 5 % Aus-Zeit bei einer Periodendauer von einigen, z.B. zwischen einer und zehn Sekunden. Die Sicherheitsschaltung 10" mit dem in dem Heizkreis 3 liegenden zusätzlichen Steuerglied THY2 befindet sich (in der Regel) im Ein-Zustand. Entsteht in dem Temperaturregelkreis fehlerbedingt eine Daueransteuerung des Steuerglieds THY1, so erkennt die Sicherheitsschaltung 10" mit ihrem Bewertungsteil diesen Zustand und schaltet das zusätzliche Steuerglied THY2 ab.

Im Einzelnen arbeitet die Sicherheitsschaltung 10" folgendermaßen: Im Normalfall ist das Steuerglied THY1 für die Temperaturregelung im Ein-Zustand. Das zusätzliche Steuerglied THY2 befindet sich ebenfalls im Ein-Zustand, da der negative Pol des weiteren Kondensators C1 auf nahezu der Versorgungsspannung Vcc der digitalen Schaltungsanordnung 2.1 liegt und der Transistor T1 über den Widerstand R4 angesteuert wird und somit der Ansteuerstrom für das zusätzliche Steuerglied THY2 fließen kann. Die weiteren Dioden D3 und D4 sperren. Während der Ein-Zeit von z.B. 95 % erfolgt nun eine Umladung des weiteren Kondensators C1, d.h. sein negativer Pol wird über die Widerstände R3, R4, die Basis des Transistors T1, den Ansteuerwiderstand R13, den Steueranschluss (Gate) des zusätzlichen Steuerglieds (Thyristor) THY2, das Steuerglied (Thyristor) THY1 und den Spannungsteilerwiderstand R21 gegen Masse geladen.

Dabei ist der Transistor T1 durchgesteuert und schaltet das zusätzliche Steuerglied THY2 ein. Danach folgt die Aus-Zeit von z.B. 5 % des Steuerglieds THY1, und die Spannung an dem negativen Pol des weiteren Kondensators C1 wird wieder auf nahezu die Versorgungsspannung Vcc (5V) über die Ladewiderstände R5, R10' und die weitere Diode D4 aufgeladen. Das bedeutet, dass das zusätzliche Steuerglied THY2 stets eingeschaltet bleibt. Die weitere Diode D3 verhindert, dass die Spannung am negativen Pol des weiteren Kondensators C1 positiver wird als an dem positiven Pol.

Bei einem Fehler, wie z.B. einem Kurzschluss oder stetiger Ansteuerung des Steuerglieds THY1, liegt keine Aus-Zeit vor und das zusätzliche Steuerglied THY2 wird abgeschaltet. Dies geschieht dadurch, dass die Spannung an dem negativen Pol des weiteren Kondensators C1 durch die Umladespannung von der Versorgungsspannung Vcc auf Masse immer kleiner wird, wobei die Umladung über den Widerstand R3, den Basiswidestand R4, den Transistor T1, den Steuerwiderstand R13, das zusätzliche Steuerglied THY2, das Steuerglied THY1 und den Spannungsteilerwidestand R21 erfolgt. Unterschreitet die Ansteuerspannung des Transistors T1 die Basisspannung an dem Transistor T1 plus die Gatespannung an dem zusätzlichen Steuerglied THY2 plus die Flussspannung an dem Steuerglied THY1, so sperrt der Transistor D1 und die Ansteuerung des zusätzlichen Steuerglieds THY2 wird unterbrochen. Dadurch wird der Heizstrom abgeschaltet und ein unkontrolliertes Überhitzen des flexiblen Heizkörpers 1 verhindert.

## Patentansprüche

1. Heizvorrichtung mit einer in einem flexiblen Heizkörper (1) integrierten und über ein Anschlusskabel an eine Versorgungsspannung (UV) anschließbaren elektrischen Heizleiteranordnung (1.1), einem mit dieser und weiteren Elementen einschließlich einem ersten Steuerglied (THY1) für einen Heizstrom (iH) gebildeten Heizkreis (3) und mit einer zum Variieren des Heizstroms (iH) und Regeln der Temperatur an das erste Steuerglied (3) angeschlossenen Ansteuerschaltung (2) mit einer Sicherheitsschaltung (10, 10'),
**dadurch gekennzeichnet,**
**dass** die Sicherheitsschaltung (10, 10') eine Fehlersensoreinrichtung aufweist und
**dass** in dem Heizkreis (3) ein über die Sicherheitsschaltung (10, 10') ansteuerbares zusätzliches Steuerglied (THY2) in Reihe zu dem ersten Steuerglied (THY1) angeordnet ist, wobei die Sicherheitsschaltung (10, 10', 10") auch oder nur auf einen Fehler der Ansteuerschaltung (2) anspricht und den Heizstrom (iH) durch Ansteuerung des zusätzlichen Steuerglieds (THY2) unterbricht.

2. Heizvorrichtung nach Anspruch 1,
**dadurch gekennzeichnet,**
**dass** die Sicherheitsschaltung (10, 10', 10") einen Bewertungsteil aufweist, der mit einem Ansteuerungsteil (2.1) der Ansteuerschaltung (2) oder mit dem Heizkreis (3) zum Abgreifen mindestens eines charakteristischen Signalzustands oder charakteristischer Signalzustandsänderungen in elektrischer Verbindung steht, und
**dass** die Sicherheitsschaltung (10, 10', 10") derart ausgebildet ist, dass sie bei Erfassen des mindestens einen charakteristischen Signalzustandes oder der charakteristischen Signalzustandsänderungen das zusätzliche Steuerglied (THY2) zum Unterbrechen des Heizstroms (iH) ansteuert.

3. Heizvorrichtung nach Anspruch 2,
**dadurch gekennzeichnet,**
**dass** der Ansteuerungsteil als digitaler Schaltungsteil (2.1) ausgebildet ist und der Signalzustand oder die Signalzustandsänderung mindestens ein digitales Signal betreffen.

4. Heizvorrichtung nach Anspruch 2 oder 3,
**dadurch gekennzeichnet,**
**dass** der Signalzustand oder die Signalzustandsänderung zweier getrennter, im Normalbetrieb komplementärer oder im Normalzustand gleicher Signale mittels der Sicherheitsschaltung (10, 10') abgegriffen ist.

5. Heizvorrichtung nach Anspruch 3 oder 4,
**dadurch gekennzeichnet,**
**dass** das mindestens eine digitale Signal an mindestens einem Ausgangsanschluss (Out, Trig 2) des digitalen Schaltungsteils (2.1) abgegriffen ist.

6. Heizvorrichtung nach Anspruch 5,
**dadurch gekennzeichnet,**
**dass** zwischen dem Ausgangsanschluss (Trig 2) und dem zusätzlichen Steuerglied (THY2) ein Schaltungsteil mit einem Kondensator (C5) und einem Widerstand (R10) angeschlossen ist.

7. Heizvorrichtung nach einem der Ansprüche 2 bis 5,
**dadurch gekennzeichnet,**
**dass** die Sicherheitsschaltung (10, 10') als Bewertungsteil eine Transistorstufe aufweist, die eingangsseitig mit einem Basisanschluss und mit einem Emitteranschluss oder Kollektoranschluss zum Abgreifen des zumindestens einen Signalzustandes oder der Signalzustandsänderungen an zwei getrennten Anschlüssen (Out, Trig 2) des Ansteuerungsteils (2.1) angeschlossen ist und ausgangsseitig über den Kollektoranschluss oder den Emitteranschluss mit einem Steueranschluss des zusätzlichen Steuerglieds (THY2) zu dessen Ansteuerung in Verbindung steht, oder eine andere Halbleiterschaltungsanordnung aufweist.

8. Heizvorrichtung nach Anspruch 2, 3 oder 4,
**dadurch gekennzeichnet,**
**dass** der Signalzustand oder die Signalzustandsänderung in dem Heizkreis (3) oder in einem von dem Ansteuerungsteil (2.1) zu dem ersten Steuerglied (3) führenden Ansteuerzweig (9) abgegriffen ist.

9. Heizvorrichtung nach Anspruch 8,
**dadurch gekennzeichnet,**
**dass** die Sicherheitsschaltung (10") als Bewertungsteil eine Transistorstufe aufweist, die eingangsseitig mit ihrem Basisanschluss an dem Heizkreis (3) oder dem Ansteuerzweig (9) angeschlossen ist und ausgangsseitig mit ihrem Emitteranschluss oder Kollektoranschluss an dem Steueranschluss des zusätzlichen Steuerglieds (THY2) angeschlossen ist.

10. Heizvorrichtung nach einem der vorhergehenden Ansprüche,
**dadurch gekennzeichnet,**
**dass** die Ansteuerschaltung (2) des Weiteren zum Abgreifen einer von der Temperatur der Heizleiteranordnung (1.1) abhängigen elektrischen Messgröße über einen Koppelzweig (5) an den Heizkreis (3) gekoppelt ist und einen Regelkreis mit einer Digitalisierstufe (2.11) einer digitalen Schaltungsanordnung (2.1) zum Ansteuern des Steuerglieds (THY1) in Abhängigkeit einer Abweichung zwischen einem Istwert und einem Sollwert aufweist und
**dass** die Ansteuerschaltung (2) derart ausgebildet ist, dass die Ansteuerung des Steuerglieds (THY1) zum Einregeln einer eingestellten Temperatur des Heizkörpers (1) auf der Grundlage von in der Digitalisierstufe (2.11) gebildeten digitalen Daten erfolgt.

11. Heizvorrichtung nach Anspruch 10,
**dadurch gekennzeichnet,**
**dass** die Messgröße mittels eines im Heizkreis (3) gebildeten Spannungsteilers abgegriffen ist, der einerseits mit der einen temperaturabhängigen Widerstand bildenden Heizleiteranordnung (1.1) und andererseits mit mindestens einem Widerstandselement (R21) gebildet ist,
**dass** die Messgröße über einen Zuführzweig (5) einem der Digitalisierstufe (2.11) vorgeschalteten analogen Zeitglied mit einer Widerstands/Kondensatorschaltung (R7, C6) zugeführt ist,
**dass** die Digitalisierstufe (2.11) zum Bilden eines digitalen Istwertes ein Zeitmessglied aufweist und der digitale Istwert einem Istzeitwert bis zum Erreichen einer vorgegebenen oder vorgebbaren Ladespannung des Kondensators (C6) entspricht,
**dass** in der Digitalisierstufe (2.11) als Sollwert ein Sollzeitwert vorgege-ben oder vorgebbar ist und
**dass** zum Heizen die Ansteuerung des Steuerglieds (THY1) in Abhängigkeit von einer Abweichung des Istzeitwertes von dem Sollzeitwert erfolgt.

12. Heizvorrichtung nach einem der vorhergehenden Ansprüche,
**dadurch gekennzeichnet,**
**dass** in dem Heizkreis (3) auf dem Heizkörper (1) oder außerhalb desselben eine Schmelzsicherung (F1) angeordnet ist.

13. Heizvorrichtung nach einem der vorhergehenden Ansprüche,
**dadurch gekennzeichnet,**
**dass** die Heizleiteranordnung (1.1) nur zwei aus dem Heizkörper (1) herausgeführte Heizleiterenden aufweist, die an Anschlusspunkten (A, B) mit einer zweiadrigen Anschlussleitung direkt über eine 2-polige Stecker/Kupplungseinheit oder eine Hot Lead-Verbindung verbunden ist.

14. Heizvorrichtung nach Anspruch 13,
**dadurch gekennzeichnet,**
**dass** die Anschlusspunkte (A, B) innerhalb eines Schnurzwischenschaltgehäuses liegen.

## Claims

1. Heating apparatus, having an electrical heating conductor arrangement (1.1), which is incorporated in a flexible heating body (1) and can be fitted to a supply voltage (UV) via a connecting cable, a heating circuit (3) which is formed with said arrangement and additional elements, including a first control member (THY1) for a heating current (iH), and an actuating circuit (2), which is fitted to the first control member (3), in order to vary the heating current (iH) and to regulate the temperature, and is provided with a safety circuit (10, 10'), **characterised in that** the safety circuit (10, 10') has an error sensor means, and **in that** an additional control member (THY2), which is actuatable via the safety circuit (10, 10'), is disposed in the heating circuit (3) in series with the first control member (THY1), the safety circuit (1.0, 10', 10") also responding or only responding to an error in the actuating circuit (2) and interrupting the heating current (iH) by actuating the additional control member (THY2).

2. Heating apparatus according to claim 1, **characterised in that** the safety circuit (10, 10', 10") has an evaluating part which is electrically connected to an actuating part (2.1) of the actuating circuit (2) or to the heating circuit (3) for picking-up at least one characteristic signal state or characteristic signal state changes, and **in that** the safety circuit (10, 10', 10") is designed in such a manner that, during the detection of the at least one characteristic signal state or the characteristic signal state changes, it actuates the additional control member (THY2) in order to interrupt the heating current (iH).

3. Heating apparatus according to claim 2, **characterised in that** the actuating part is in the form of a digital circuit part (2.1), and the signal state or the signal state change relates to at least one digital signal.

4. Heating apparatus according to claim 2 or 3, **characterised in that** the signal state or the signal state change of two separate signals, which are complementary during normal operation or are identical in the normal state, is picked-up by means of the safety circuit (10, 10').

5. Heating apparatus according to claim 3 or 4, **characterised in that** the at least one digital signal is picked-up at at least one output connection (Out, Trig 2) of the digital circuit part (2.1).

6. Heating apparatus according to claim 5, **characterised in that** a circuit part, having a capacitor (C5) and a resistor (R10), is fitted between the output connection (Trig 2) and the additional control member (THY2).

7. Heating apparatus according to one of claims 2 to 5, **characterised in that** the safety circuit (10, 10') has, as the evaluating part, a transistor stage which, at the input end, is fitted to two separate connections (Out, Trig 2) of the actuating part (2.1) by a base connection and by an emitter connection or collector connection for picking-up the at least one signal state or the signal state changes and, at the output end, is connected, via the collector connection or the emitter connection, to a control connection of the additional control member (THY2) for the actuation thereof, or has a different semiconductor circuit arrangement.

8. Heating apparatus according to claim 2, 3 or 4, **characterised in that** the signal state or the signal state change is picked-up in the heating circuit (3) or in an actuating branch (9) which extends from the actuating part (2.1) to the first control member (3).

9. Heating apparatus according to claim 8, **characterised in that** the safety circuit (10") has, as the evaluating part, a transistor stage which, at the input end, is fitted by its base connection to the heating circuit (3) or to the actuating branch (9) and, at the output end, is fitted by its emitter connection or collector connection to the control connection of the additional control member (THY2).

10. Heating apparatus according to one of the preceding claims, **characterised in that** the actuating circuit (2) is, moreover, coupled to the heating circuit (3) via a coupling branch (5) in order to pick-up an electrical measurement variable which is dependent on the temperature of the heating conductor arrangement (1.1) and has a regulating circuit with a digitising stage (2.11) of a digital circuit arrangement (2.1) for actuating the control member (THY1) in dependence on a deviation between an actual value and a desired value, and **in that** the actuating circuit (2) is designed in such a manner that the control member (THY1) for adjusting a set temperature of the heating body (1) is actuated on the basis of digital data formed in the digitising stage (2.11).

11. Heating apparatus according to claim 10, **characterised in that** the measurement variable is picked-up by means of a voltage divider which is formed in the heating circuit (3) and is formed, on the one hand, with the heating conductor arrangement (1.1), forming a temperature-dependent resistor, and, on the other hand, with at least one resistor element (R21), **in that** the measurement variable is supplied, via a supply branch (5), to an analog timing member, which is connected to the input end of the digitising stage (2.11) and has a resistor/capacitor circuit (R7, C6), **in that** the digitising stage (2.11) for forming a digital actual value has a time measuring member, and the digital actual value corresponds to an actual time value until a prescribed or prescribable charging voltage of the capacitor (C6) is reached, **in that** a desired time value is prescribed or is prescribable in the digitising stage (2.11) as the desired value, and **in that**, for heating purposes, the control member (THY1) is actuated in dependence on a deviation of the actual time value from the desired time value.

12. Heating apparatus according to one of the preceding claims, **characterised in that** a fuse (F1) is disposed in the heating circuit (3) on the heating body (1) or externally thereof.

13. Heating apparatus according to one of the preceding claims, **characterised in that** the heating conductor arrangement (1.1) has only two heating conductor ends, which extend from the heating body (1) and are connected at connecting points (A, B) to a two-core connecting line directly via a 2-pole plug/coupling unit or a hot lead connection.

14. Heating apparatus according to claim 13, **characterised in that** the connecting points (A, B) lie internally of a pendant switch housing.

## Revendications

1. Dispositif de chauffage comprenant un ensemble (1.1) de conducteurs chauffants électriques, intégré dans un élément chauffant flexible (1) et pouvant être connecté à une tension d'alimentation (UV) par l'intermédiaire d'un câble de raccordement ; un circuit de chauffage (3) formé par ledit ensemble et par d'autres éléments, y compris un premier organe de commande (THY1) affecté à un courant de chauffage (iH) ; et un circuit d'activation (2) équipé d'un circuit de sûreté (10, 10') et raccordé au premier organe de commande (THY1), en vue de faire varier le courant de chauffage (iH) et de réguler la température,
**caractérisé par le fait**
**que** le circuit de sûreté (10, 10') présente un système détecteur d'erreurs ; et
par le fait qu'un organe additionnel de commande (THY2), branché en série avec le premier organe de commande (THY1) et pouvant être activé par l'intermédiaire du circuit de sûreté (10, 10'), est disposé dans le circuit de chauffage (3), ledit circuit de sûreté (10, 10', 10") réagissant également ou uniquement à une erreur du circuit d'activation (2), et interrompant le courant de chauffage (iH) par activation de l'organe additionnel de commande (THY2).

2. Dispositif de chauffage selon la revendication 1,
**caractérisé par le fait**
**que** le circuit de sûreté (10, 10', 10") comporte une partie d'évaluation qui est en liaison électrique avec une partie d'activation (2.1) du circuit d'activation (2) ou avec le circuit de chauffage (3), en vue de saisir au moins un état de signal caractéristique ou des variations d'états de signaux caractéristiques ; et
par le fait que le circuit de sûreté (10, 10', 10") est réalisé de telle sorte qu'il active l'organe additionnel de commande (THY2), lors de la détection de l'état de signal caractéristique prévu au minimum, ou des variations d'états de signaux caractéristiques, en vue d'interrompre le courant de chauffage (iH).

3. Dispositif de chauffage selon la revendication 2,
**caractérisé par le fait**
**que** la partie d'activation est réalisée sous la forme d'une partie de commutation numérique (2.1), et l'état de signal ou la variation d'état de signal concerne au moins un signal numérique.

4. Dispositif de chauffage selon la revendication 2 ou 3,
**caractérisé par le fait**
**que** l'état de signal ou la variation d'état de signal de deux signaux distincts, complémentaires en service normal ou identiques à l'état normal, est saisi(e) au moyen du circuit de sûreté (10, 10').

5. Dispositif de chauffage selon la revendication 3 ou 4,
**caractérisé par le fait**
**que** le signal numérique prévu au minimum est saisi sur au moins un raccord de sortie (Out, Trig 2) de la partie de commutation numérique (2.1).

6. Dispositif de chauffage selon la revendication 5,
**caractérisé par le fait**
**qu'**une partie de commutation, comprenant un condensateur (C5) et une résistance (R10), est interposée entre le raccord de sortie (Trig 2) et l'organe additionnel de commande (THY2).

7. Dispositif de chauffage selon l'une des revendications 2 à 5,
**caractérisé par le fait**
**que** le circuit de sûreté (10, 10') comporte, en tant que partie d'évaluation, un étage transistor qui est connecté côté entrée, par un raccord de base et par un raccord d'émetteur ou un raccord de collecteur, en vue de saisir l'état de signal prévu au minimum ou les variations d'état de signaux, à deux raccords distincts (Out, Trig 2) de la partie d'activation (2.1) ; et qui, côté sortie, est en liaison avec un raccord de commande de l'organe additionnel de commande (THY2) par l'intermédiaire du raccord de collecteur ou du raccord d'émetteur, en vue de l'activation dudit organe, ou présente un autre ensemble de commutation semi-conducteur.

8. Dispositif de chauffage selon la revendication 2, 3 ou 4,
**caractérisé par le fait**
**que** l'état de signal, ou la variation d'état de signal, est saisi(e) dans le circuit de chauffage (3) ou dans une branche d'activation (9) s'étendant depuis la partie d'activation (2.1) jusqu'au premier organe de commande (THY1).

9. Dispositif de chauffage selon la revendication 8,
**caractérisé par le fait**
**que** le circuit de sûreté (10") comporte, en tant que partie d'évaluation, un étage transistor qui est connecté côté entrée, par son raccord de base, au circuit de chauffage (3) ou à la branche d'activation (9) ; et est connecté côté sortie, par son raccord d'émetteur ou son raccord de collecteur, au raccord de commande de l'organe additionnel de commande (THY2).

10. Dispositif de chauffage selon l'une des revendications précédentes,
**caractérisé par le fait**
**que** le circuit d'activation (2) est, par ailleurs, couplé au circuit de chauffage (3) par l'intermédiaire d'une branche de couplage (5), en vue de saisir une grandeur de mesure électrique dépendant de la température de l'ensemble (1.1) de conducteurs chauffants électriques, et présente un circuit de régulation muni d'un étage de numérisation (2.11) d'un ensemble de commutation numérique (2.1), en vue d'activer l'organe de commande (THY1) en fonction d'un écart entre une valeur réelle et une valeur de consigne ; et
par le fait que le circuit d'activation (2) est réalisé de façon telle que l'activation de l'organe de commande (THY1), en vue de réguler une température réglée de l'élément chauffant (1), s'opère sur la base de données numériques formées dans l'étage de numérisation (2.11).

11. Dispositif de chauffage selon la revendication 10,
**caractérisé par le fait**
**que** la grandeur de mesure est saisie au moyen d'un diviseur de tension qui est ménagé dans le circuit de chauffage (3) et est formé, d'une part, par l'ensemble (1.1) de conducteurs chauffants électriques matérialisant une résistance tributaire de la température et, d'autre part, par au moins un élément résistif (R21) ;
par le fait que la grandeur de mesure est délivrée, par l'intermédiaire d'une branche de délivrance (5), à un organe temporisateur analogique branché en amont de l'étage de numérisation (2.11), avec un circuit résistance/condensateur (R7, C6) ;
par le fait que l'étage de numérisation (2.11) présente un organe de chronométrage en vue de former une valeur réelle numérique, et ladite valeur réelle numérique correspond à une valeur temporelle réelle jusqu'à l'obtention d'une tension de charge du condensateur (C6), préétablie ou pouvant être préétablie ;
par le fait qu'une valeur temporelle de consigne est ou peut être préétablie, dans l'étage de numérisation (2.11), en tant que valeur de consigne ; et
par le fait que l'activation de l'organe de commande (THY1), en vue du chauffage, s'opère en fonction d'un écart entre la valeur temporelle réelle et la valeur temporelle de consigne.

12. Dispositif de chauffage selon l'une des revendications précédentes,
**caractérisé par le fait**
**qu'**un fusible (F1) se trouve dans le circuit de chauffage (3), sur l'élément chauffant (1) ou à l'extérieur de celui-ci.

13. Dispositif de chauffage selon l'une des revendications précédentes,
**caractérisé par le fait**
**que** l'ensemble (1.1) de conducteurs chauffants électriques présente uniquement deux extrémités de conducteurs chauffants qui sortent de l'élément chauffant (1) et sont reliées à des points de connexion (A, B) avec un conducteur de raccordement à deux brins, directement par l'intermédiaire d'une unité d'accouplement à fiche bipolaire, ou d'une connexion "hot lead".

14. Dispositif de chauffage selon la revendication 13,
**caractérisé par le fait**
**que** les points de connexion (A, B) sont situés à l'intérieur d'un boîtier de commutation intermédiaire par cordon.
